# EUROPÄISCHE PATENTSCHRIFT

(11) **EP 1 693 118 B1**
(45) Veröffentlichungstag und Bekanntmachung des Hinweises auf die Patenterteilung: **27.04.2011**
(21) Anmeldenummer: 06000664.0
(22) Anmeldetag: 13.01.2006
(51) Int. Cl.: B07B 1/46

(54) **Siebbelagsträger**
Screen support
Support de tamis

(30) Priorität: 22.02.2005 DE 102005007954
(43) Veröffentlichungstag der Anmeldung: 23.08.2006
(73) Patentinhaber: LUDWIG KRIEGER DRAHT- UND KUNSTSTOFFERZEUGNISSE GMBH, D-76139 Karlsruhe (DE)
(72) Erfinder: Kadel, Rolf, Dipl.-Ing., 69469 Weinheim (DE)
(74) Vertreter: COHAUSZ DAWIDOWICZ HANNIG & SOZIEN

(56) Entgegenhaltungen:
- EP-A- 1 013 324
- WO-A-02/49777
- DE-A1- 19 860 612
- US-A- 4 960 510

## Beschreibung

Die Erfindung betrifft einen Siebbelagsträger zum lösbaren Halten von Siebelementen eines Siebbelags an einer Siebmaschine mit einem an der Oberseite vorstehenden Halteprofil oder vorstehenden Haltezapfen, an dem/denen die Stirnseiten gegeneinander liegender Kunststoff-Siebelemente formschlüssig befestigbar sind.

Aus der EP 0 167 999 ist ein Siebbelagsträger mit einem U-Profil bekannt, auf dessen Oberseite ein Kunststoffprofil längs befestigt ist, an dem oben ein Halteprofil vorsteht, an dem die Stirnseiten von Kunststoff-Siebelementen formschlüssig befestigbar sind. Bei diesem zweiteiligen Siebbelagsträger ist das untere Metallprofil an den Außenseiten und zwischen dem Kunststoff und der Außenseite sowie der innere Hohlraum einem Verschleiß durch das Siebgut ausgesetzt.

Aus der DE 198 60 612 A1, der US-A-4 960 510 und der WO 02/49 777 A ist es bekannt, zwischen dem unteren tragenden, metallenen Profil eines Siebdecks und den oberen Siebelementen ein Kunststoff-Zwischenprofil anzuordnen, dass eine metallene innere Bewehrung aufweist. Hierbei ist das metallene Profil einem Verschleiß durch das Siebgut ausgesetzt.

Aufgabe der Erfindung ist es, einen Siebbelagsträger der eingangs genannten Art so zu verbessern, dass bei einfacher und preiswerter Herstellung und einfacher Montage eine hohe Standzeit erreicht wird.

Diese Aufgabe wird erfindungsgemäß dadurch gelöst, dass mittig unterhalb und parallel zum vorstehenden Halteprofil oder zu den vorstehenden Haltezapfen ein Metallprofil größerer Höhe als Dicke als Träger angeordnet ist, das von dem Kunststoff des vorstehenden Halteprofils allseitig umschlossen ist. Das Metallprofil des Siebbelagsträgers ist rundum von Kunststoff insbesondere von Polyurethan umgossen, wobei an dem umschließenden Kunststoff das Halteprofil oben angeformt ist, so dass Siebgut das innere senkrechte Metallprofil nicht erreichen kann. Hierbei erübrigt sich aufgrund der Einstückigkeit des Trägers eine Montage.

Ein sicherer Halt des Siebbelagsträgers in der Siebmaschine ist dann gewährleistet, wenn er zur Befestigung an der Siebmaschine Queröffnungen besitzt, die mit Öffnungen in den beidseitigen Kunststoffdeckschichten fluchten.

Eine Erhöhung der Stabilität des Trägers und eine Verbesserung der Auflage der Siebelemente wird erreicht, wenn am oberen Ende des Metallprofils ein metallenes Querprofil größerer Breite als Höhe befestigt ist, das auch vom Kunststoff des vorstehenden Halteprofils umschlossen ist. Hierbei können beide Metallprofile oder ein einteiliges Profil einen T-förmigen Querschnitt bilden.

Eine einfache Befestigung bei optimaler Kraftübertragung wird erreicht, wenn das Halteprofil oder die vorstehenden Haltezapfen am Kunststoff, der das Metallprofil und/oder das Querprofil umgibt, angeformt ist/sind. Hierbei kann zu einer oder beiden Seiten der Queröffnungen Lochscheiben als Distanzscheiben insbesondere aus Metall am Metallprofil koaxial zur Queröffnung anliegen. Hierbei kann die Dicke der Lochscheiben der Dicke der an der Lochscheibe angrenzenden Kunststoffschicht entsprechen.

Eine sichere Befestigung der Siebelemente am Träger wird erreicht, wenn das Halteprofil oder die Haltezapfen einen zum Metallprofil parallel angeordneten mittigen, nach oben sich öffnenden Schlitz für ein Klemmstück aufweisen.

Vorzugsweise wird vorgeschlagen, dass die Queröffnungen an seinen beiden Enden angeordnet sind. Auch ist von Vorteil, wenn er mit seinen Queröffnungen über Halteteile insbesondere Winkeleisen an der Siebmaschine befestigbar ist.

Um ein sicheres Abfließen von Flüssigkeit zwischen den Trägern zu erreichen, wird vorgeschlagen, dass der Siebbelagsträger an seiner Unterseite Abtropfkerben insbesondere in regelmäßigen Abständen aufweist.

Ein Ausführungsbeispiel der Erfindung ist in den Zeichnungen dargestellt und wird im folgenden näher beschrieben. Es zeigen
- Fig. 1: eine Seitenansicht des Trägers,
- Fig. 2: eine Stirnansicht des Trägers,
- Fig. 3: einen Schnitt nach A-A in Fig. 1 und
- Fig. 4: einen Schnitt nach B-B in Fig. 1.

Der Siebbelagsträger besitzt ein senkrechtes Metallprofil (Flachband) 1, das in der Regel in Förderrichtung F des Siebgutes in der Siebmaschine angeordnet ist. An der Oberseite des Metallprofils 1 ist ein metallenes Querprofil rechtwinklig angeschweißt oder angeformt, so dass das aus beiden Profilen 1, 2 bestehende Gesamtprofil einen T-förmigen Querschnitt besitzt.

Wie Fig. 4 zeigt ist dieses T-förmige Gesamtprofil 1, 2 rundum von einem Kunststoff 3 insbesondere von Polyurethan umgeben, wobei an der flachen Oberseite ein Halteprofil 5 aus demselben Kunststoff über die gesamte Länge des Siebbelagsträgers angeformt ist. Das Halteprofil 5 besitzt zu beiden Seiten vorstehende Nockenränder 6, über die entsprechend geformte Ausnehmungen an den stirnseitigen Längsrändern der nicht dargestellten Siebelemente geschoben werden, so dass damit die auf der Oberseite 4 aufliegenden Siebelemente sicher gehalten sind.

Das Halteprofil 5 weist einen senkrechten mittigen Längsschlitz 7 auf, der zwischen beiden Nockenrändern 6 liegt und nach oben offen ist, um eine Klemmleiste aufnehmen zu können, nachdem die Siebelemente aufliegen. Statt eines Halteprofils 5 können aber auch einzelne Haltezapfen in regelmäßigen Abständen an der Oberseite 4 aus Kunststoff vorstehen insbesondere angeformt sein, um Siebelemente zu halten. Auch diese Zapfen können Schlitze 7 besitzen, um Klemmstücke dort einbringen zu können.

Der die Profile 1 und 2 umgebende Kunststoff 3 passt sich somit der T-Form des Profils 1, 2 an und bildet mit seiner waagerechten Oberseite 4 (die bei geneigter Siebfläche entsprechend geneigt ist) zwei seitliche Schultern 4a, 4b als Auflageflächen für die mit ihren Stirnseiten am Profil 5 anliegenden Siebelemente bzw. bei einzelnen Haltezapfen zwischen diesen aneinander liegenden Siebelemente.

Das senkrechte Metallprofil 1 besitzt zumindest an beiden Enden des Siebbelagsträgers je eine Queröffnung (Bohrung) 8, um Bolzen oder Schrauben aufnehmen zu können zur Befestigung an der Siebmaschine. Insbesondere kann hierdurch das Metallprofil 1 zwischen nicht dargestellten Winkeleisen gehalten sein, die entsprechende fluchtende Öffnungen im senkrechten Winkelschenkel besitzen.

Um im Bereich der Queröffnung 8 einen ausreichenden Klemmdruck für einen Halt ausüben zu können, liegen zu beiden Seiten der Queröffnung 8 Distanzscheiben (Metalllochscheiben) 9 an, deren Öffnungen 10 mit der Queröffnung 8 fluchten und denselben Durchmesser besitzen. In dem Bereich dieser Distanzscheiben 9 ist die jeweilige seitliche Kunststoffschicht 3 unterbrochen.

An der Unterseite des Siebbelagsträgers sind in der unterseitigen Kunststoffschicht Kerben 11 in regelmäßigen Abständen angeordnet, um seitlich des Siebbelagsträgers ablaufendes Wasser abtropfen zu lassen.

## Patentansprüche

1. Siebbelagsträger zum lösbaren Halten von Siebelementen eines Siebbelags an einer Siebmaschine mit einem an der Oberseite vorstehenden Halteprofil (5) oder vorstehenden Haltezapfen, an dem/denen die Stirnseiten gegeneinander liegender Kunststoff-Siebelemente formschlüssig befestigbar sind, **dadurch gekennzeichnet, dass** mittig unterhalb und parallel und/oder sich davon weg erstreckend von dem vorstehenden Halteprofil (5) oder zu den vorstehenden Haltezapfen ein Metallprofil (1) größerer Höhe als Dicke als Träger angeordnet ist, das von dem Kunststoff des vorstehenden Halteprofils (5) allseitig umschlossen ist.

2. Siebbelagsträger nach Anspruch **1, dadurch gekennzeichnet, dass** er zur Befestigung an der Siebmaschine Queröffnungen (8) besitzt, die mit Öffnungen in den beidseitigen Kunststoffdeckschichten (3) fluchten.

3. Siebbelagsträger nach Anspruch 1 oder 2, **dadurch gekennzeichnet, dass** am oberen Ende des Metallprofils (1) ein metallenes Querprofil (2) größerer Breite als Höhe befestigt ist, das auch vom Kunststoff (3) des vorstehenden Halteprofils (5) allseitig umschlossen ist.

4. Siebbelagsträger nach Anspruch 3, **dadurch gekennzeichnet, dass** beide Metallprofile (1, 2) oder ein einteiliges Profil einen T-förmigen Querschnitt bilden.

5. Siebbelagsträger nach einem der vorherigen Ansprüche, **dadurch gekennzeichnet, dass** das Halteprofil (5) oder die vorstehenden Haltezapfen am Kunststoff, der das Metallprofil und/oder das Querprofil umgibt, angeformt ist/sind.

6. Siebbelagsträger nach einem der vorherigen Ansprüche, **dadurch gekennzeichnet, dass** zu einer oder beiden Seiten der Queröffnungen (8) Lochscheiben (9) als Distanzscheiben insbesondere aus Metall am Metallprofil (1) koaxial zur Queröffnung (8) anliegen.

7. Siebbelagsträger nach Anspruch 6, **dadurch gekennzeichnet, dass** die Dicke der Lochscheiben (9) der Dicke der an der Lochscheibe angrenzenden Kunststoffschicht (3) entspricht.

8. Siebbelagsträger nach einem der vorherigen Ansprüche, **dadurch gekennzeichnet, dass** der Kunststoff (3) aus Polyurethan besteht.

9. Siebbelagsträger nach einem der vorherigen Ansprüche, **dadurch gekennzeichnet, dass** das Halteprofil (5) oder die Haltezapfen einen zum Metallprofil (1) parallel angeordneten mittigen, nach oben sich öffnenden Schlitz (7) für ein Klemmstück aufweisen.

10. Siebbelagsträger nach einem der vorherigen Ansprüche, **dadurch gekennzeichnet, dass** die Queröffnungen (8) an seinen beiden Enden angeordnet sind.

11. Siebbelagsträger nach einem der vorherigen Ansprüche, **dadurch gekennzeichnet, dass** er mit seinen Queröffnungen (8) über Halteteile insbesondere Winkeleisen an der Siebmaschine befestigbar ist.

12. Siebbelagsträger nach einem der vorherigen Ansprüche, **dadurch gekennzeichnet, dass** er an seiner Unterseite Abtropfkerben (11) insbesondere in regelmäßigen Abständen aufweist.

## Claims

1. Screen support for releasably holding screen elements of a screen bottom on a screening machine, comprising, at the upper side, a projecting holding profile (5) or projecting holding pegs to which the end faces of plastics screen elements lying mutually opposed to one another can be fastened in form-fitting manner, **characterised in that** a metal profile (1) of greater height than thickness is arranged as a support centrally beneath and parallel to, and/or extending away from, the projecting holding profile (5) or toward the projecting holding pegs, said metal profile being surrounded on all sides by the plastics material of the projecting holding profile (5).

2. Screen support according to claim 1, **characterised in that**, for fastening to the screening machine, said screen support has transverse apertures (8) which are aligned with apertures in the plastics cover layers (3) on both sides.

3. Screen support according to claim 1 or 2, **characterised in that** fastened at the upper end of the metal profile (1) is a metallic transverse profile (2) the width of which is greater than the height thereof, which is also surrounded on all sides by the plastics material (3) of the projecting holding profile (5).

4. Screen support according to claim 3, **characterised in that** both metal profiles (1, 2) or a one-part profile form a T-shaped cross-section.

5. Screen support according to one of the preceding claims, **characterised in that** the holding profile (5) or the projecting holding pegs is/are moulded onto the plastics material which surrounds the metal profile and/or the transverse profile.

6. Screen support according to one of the preceding claims, **characterised in that** perforated disks (9), particularly made from metal, lie on the metal profile (1), coaxially with the transverse aperture (8) on one or both sides of the transverse aperture (8) as spacing disks.

7. Screen support according to claim 6, **characterised in that** the thickness of the perforated disks (9) corresponds to the thickness of the plastics layer (3) adjoining the perforated disk.

8. Screen support according to one of the preceding claims, **characterised in that** the plastics material (3) is made from polyurethane.

9. Screen support according to one of the preceding claims, **characterised in that** the holding profile (5) or the holding pegs have a slit (7) arranged centrally parallel to the metal profile (1) and opening upwardly for a clamping member.

10. Screen support according to one of the preceding claims, **characterised in that** the transverse apertures (8) are arranged at the two ends of said screen support.

11. Screen support according to one of the preceding claims, **characterised in that** said screen support can be fastened with the transverse apertures (8) thereof via holding members, particularly angle irons, to the screening machine.

12. Screen support according to one of the preceding claims, **characterised in that** said screen support comprises drip notches (11) on the underside thereof, particularly at regular spacings.

## Revendications

1. Support de garniture de tamis pour le maintien amovible d'éléments de tamis d'une garniture de tamis sur une machine à tamiser, comprenant un profilé de maintien (5) ou des tourillons de maintien faisant saillie du côté supérieur, sur lequel/lesquels peuvent être fixés par coopération de forme les côtés frontaux d'éléments de tamis en matière plastique situés en vis-à-vis, **caractérisé en ce qu'**un profilé métallique (1) de hauteur supérieure à l'épaisseur est disposé en tant que support au centre, au-dessous et parallèlement et/ou en s'étendant à l'écart du profilé de maintien (5) faisant saillie ou vers des tourillons de maintien faisant saillie, lequel profilé est entouré de tous côtés par la matière plastique du profilé de maintien (5) faisant saillie.

2. Support de garniture de tamis suivant la revendication 1, **caractérisé en ce qu'**il présente des ouvertures transversales (8) pour la fixation sur la machine à tamiser qui s'alignent avec des ouvertures dans les couches de couverture bilatérales (3) en matière plastique.

3. Support de garniture de tamis suivant l'une des revendications 1 et 2, **caractérisé en ce qu'**un profilé transversal métallique (2) de largeur supérieure à la hauteur est fixé à l'extrémité supérieure du profilé métallique (1), lequel profilé transversal est également entouré de tous côtés par la matière plastique (3) du profilé de maintien (5) faisant saillie.

4. Support de garniture de tamis suivant la revendication 3, **caractérisé en ce que** les deux profilés métalliques (1, 2) ou un profilé monobloc forment une section transversale en T.

5. Support de garniture de tamis suivant l'une des revendications précédentes, **caractérisé en ce que** le profilé de maintien (5) ou les tourillons de maintien faisant saillie est/sont conformé/s sur la matière plastique qui entoure le profilé métallique et/ou le profilé transversal.

6. Support de garniture de tamis suivant l'une des revendications précédentes, **caractérisé en ce que**, d'un côté ou des deux côtés des ouvertures transversales (8), des disques perforés (9), en particulier en métal, s'appliquent sur le profilé métallique (1) de façon coaxiale à l'ouverture transversale (8), en tant que rondelles d'ajustage.

7. Support de garniture de tamis suivant la revendication 6, **caractérisé en ce que** l'épaisseur des disques perforés (9) correspond à l'épaisseur de la couche de matière plastique (3) limitrophe sur le disque perforé.

8. Support de garniture de tamis suivant l'une des revendications précédentes, **caractérisé en ce que** la matière plastique (3) est constitué de polyuréthanne.

9. Support de garniture de tamis suivant l'une des revendications précédentes, **caractérisé en ce que** le profilé de maintien (5) ou les tourillons de maintien présentent une fente centrale (7) pour une pièce de serrage, laquelle fente est disposée parallèlement au profilé métallique (1) et s'ouvre vers le haut.

10. Support de garniture de tamis suivant l'une des revendications précédentes, **caractérisé en ce que** les ouvertures transversales (8) sont disposées à ses deux extrémités.

11. Support de garniture de tamis suivant l'une des revendications précédentes, **caractérisé en ce qu'**il peut être fixé par ses ouvertures transversales (8) sur la machine à tamiser par l'intermédiaire d'éléments de maintien, en particulier des cornières.

12. Support de garniture de tamis suivant l'une des revendications précédentes, **caractérisé en ce qu'**il présente sur son côté inférieur des encoches d'égouttage (11), en particulier à distances régulières.
